# EUROPÄISCHE PATENTSCHRIFT

(11) **EP 0 266 511 B1**
(45) Veröffentlichungstag und Bekanntmachung des Hinweises auf die Patenterteilung: **12.12.1990**
(21) Anmeldenummer: 87113017.5
(22) Anmeldetag: 05.09.1987
(51) Int. Cl.: F01L 1/34

(54) **Vorrichtung zur Beeinflussung der Steuerzeiten von Ventilen**
Valve-timing influencing device
Dispositif pour influencer le calage de distribution de soupapes

(30) Priorität: 07.11.1986 DE 3638087
(43) Veröffentlichungstag der Anmeldung: 11.05.1988
(73) Patentinhaber: Dr.Ing.h.c. F. Porsche Aktiengesellschaft, 70435 Stuttgart (DE)
(72) Erfinder: Ampferer, Herbert, Dipl.-Ing. FH, D-7123 Sachsenheim 2 (DE)

(56) Entgegenhaltungen:
- EP-A- 0 147 209
- DE-A- 3 421 028
- US-A- 1 885 796
- US-A- 3 224 423

## Beschreibung

Die Erfindung betrifft eine Vorrichtung zur Beeinflussung der Steuerzeiten von Ventilen einer Brennkraftmaschine, wobei die Vorrichtung zwei koaxial zueinander angeordnete und mit Drehbewegungen übertragenden Maschinenelementen versehene Einrichtungen aufweist, wovon eine relativ zur anderen radial verstellbar ist und mit einer die Ventile betätigenden Nockenwelle zusammenarbeitet.

Bei einer bekannten Vorrichtung der eingangs genannten Bauart (EP-A 0 147 209) wirken die Einrichtungen einerseits mit der Kurbelwelle und andererseits mit der Nockenwelle zusammen, wobei die Vorrichtung in Verlangerung der Nockenwelle angeordnet ist.

Bekannt ist auch eine Brennkraftmaschine (DE-OS 34 21 028), bei der zwei parallel verlaufende Nockenwellen, die pro Zylinder zwei Einlaßventile und zwei Auslaßventile betätigen, mittels einer Kette anzutreiben. Zwischen dem Lasttrum und dem Lostrum der Kette ist ein Kettenspanner vorgesehen.

Aufgabe der Erfindung ist es, die Vorrichtung so anzuordnen, daß einerseits zwei parallele Nockenwellen einer Brennkraftmaschine angetrieben werden und andererseits die Steuerzeiten der Ventile beeinflussbar sind.

Erfindungsgemäß wird diese Aufgabe durch die kennzeichnenden Merkmale des Anspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß die Vorrichtung nicht nur als Verbindungsglied zwischen den beiden Nockenwellen dient, sondern auch die Steuerzeiten der Ventile, vorzugsweise Einlaßventile, beeinflusst. Die Vorrichtung benötigt durch die Anordnung zwischen den Nockenwellen wenig Raum.

Außerdem ist sie leicht montierbar und gut abgestützt in den Lagern gehalten. Schließlich können Spannelemente zwischen Lostrum und Lasttrum üblicher Nockenwellen-Kettentriebe entfallen.

In der Zeichnung ist ein Ausführungsbeispiel der Erfindung gezeigt, das nachstehend näher beschrieben wird. Es zeigt
Fig. 1 einen Teilquerschnitt einer Brennkraftmaschine im Bereich eines Zylinderkopfs mit zwei parallelen Nockenwellen,
Fig. 2 einen Schnitt nach der Linie 11-11 der Fig. 1.

Von der mehrzylindrigen Brennkraftmaschine 1 dargestellt ist ein Zylinderkopf 2, der mit Schrauben 3, 4 an einem nicht gezeigten Gehäuse befestigt ist, das Zylinder und Kurbelraum umfasst. Zwischen Zylinderkopf 2 und Gehäuse ist eine Trennebene 5 vorgesehen.

Der Zylinderkopf 2 ist zur Aufnahme von zwei parallelen Nockenwellen 6, 7 ausgebildet. Hierzu dienen Lager 8, 9 bzw. 10, 11. Die Nockenwelle 7 weist beiderseits des Lagers 9 Nocken 12, 13 auf, die mit zwei Einlaßventilen pro Zylinder zusammenarbeiten; die Einlaßventile sind nicht gezeigt. Die andere Nockenwelle 6 umfasst Nocken 14, 15, die zu beiden Seiten des Lagers 11 angebracht sind. Die Nocken 14, 15 wirken mit zwei Auslaßventilen pro Zylinder zusammen, die ebenfalls nicht dargestellt sind. Die Ein- und Auslaßventile erstrecken sich auf V-förmig zueinander verlaufenden Achsen 16, 17.

Der Antrieb der Nockenwelle 7 erfolgt mittels eines Drehbewegungen übertragenden Elements 18 - Zahn- oder Kettenrad - das über ein Endlosglied 19 - Kette, Zahnriemen - mit einer nicht gezeigten Kurbelwelle der Brennkraftmaschine 1 in treibender Verbindung steht. Die Nockenwelle 7 treibt unter Zwischenschaltung einer Vorrichtung 20 die Nockenwelle 6 an.

Mit der Vorrichtung 20, die in der bereits erwähnten EP-A 0 147 209 detailliert beschrieben ist, ist die Nockenwelle 7 zum Zwecke der Beeinflussung der Steuerzeiten der Einlaßventile verstellbar ausgebildet, mit anderen Werten, die Nockenwelle 7 kann relativ zur Nockenwelle 6 eine unterschiedliche Drehstellung aufweisen.

Die Vorrichtung 20 besitzt Einrichtungen 21, 22, die mit drehmomentübertragenden Maschinenelementen 23, 24 (= Zahnräder, Riemenräder) versehen sind und mit korrespondierenden Maschinenelementen 25, 26 der Nockenwelle 6 und 7 über als Gleichteile ausgebildete Endlosglieder 27, 28 wie Kette, Riemen oder dergleichen zusammenarbeiten. Die Mittellängsachse A-A der im Betrieb der Brennkraftmaschine 1 rotierenden Einrichtungen 21, 22 liegt auf einer Mittellängsebene B-B zwischen den Nockenwellen 6, 7. Außerdem ist die Mittellängsachse A-A relativ zu einer Mittelquerebene C-C der Nockenwellen 6, 7 versetzt - Abstand D -. Im Ausführungsbeispiel ist aus Gründen der Raumeinsparung die Mittelachse A-A näher an den Zylindern des Gehäuses bzw. der Trennebene 5 als die Mittelquerebene C-C der Nockenwellen 6, 7.

Zur Halterung der Vorrichtung 20 ist diese mit Lagerzapfenenden 29, 30 versehen, die koaxial zu den Einrichtungen 21, 22 verlaufen und von Lagern 31, 32 des Zylinderkopfs 2 aufgenommen sind. Jedes Lager 31 oder 32 weist einen Lagerstuhl 33 und einen Lagerdeckel 34 auf, der mit Schrauben 35, 36 am Lagerstuhl 33 gehalten ist. Letzterer ist fest mit dem Zylinderkopf 2 verbunden.

Die radiale Verstellung der Einrichtung 22 und der Nockenwelle 7 zur Variierung der Steuerzeiten der Einlaßventile relativ zu den Auslaßventilen erfolgt hydraulisch und zwar in Abhängigkeit von der Belastung der Brennkraftmaschine, wobei das Hydrauliköl uber Ölbohrungen 37, 38 im Lager 32 bzw. Lagerzapfenende 30 der Vorrichtung 20 zugeführt wird.

## Patentansprüche

1. Vorrichtung zur Beeinflussung der Steuerzeiten von Ventilen einer Brennkraftmaschine, wobei die Vorrichtung zwei koaxial zueinander angeordnete und mit Drehbewegungen übertragenden Maschinenelementen versehene Einrichtungen aufweist, wovon eine relativ zur anderen radial verstellbar ist und mit einer die Ventile betätigenden Nockenwelle zusammenarbeitet, dadurch gekennzeichnet, daß die Vorrichtung (20) zwischen zwei an sich bekannten, oberhalb der Ventile in einem Zylinderkopf (2) gelagerten Nockenwellen (6, 7) erstreckenden Mittellängsebene (B-B) angeordnet ist und daß auch die eine Einrichtung (21) mit einem Drehbewegungenübertragenden Maschinenelement 923) versehen ist, wobei (die Maschinenelemente (23, 24 und 25, 26) der Einrichtungen (21, 22) bzw. der Nockenwellen (6, 7) mittels Endlosglieder (27, 28) zusammenwirken.

2. Vorrichtung nach den Anspruch 1, dadurch gekennzeichnet, daß die beiden Endlosglieder (27, 28) Gleichteile sind.

3. Vorrichtung nach den Ansprüchen 2 bis 4, dadurch gekennzeichnet, daß die Mittellängsachse (A-A) der Einrichtungen (21, 22) relativ zu einer gemeinsamen Mittelquerebene (C-C) der Nockenwelle (6, 7) versetzt ist (Abstand D).

4. Vorrichtung nach Anspruch 3, dadurch gekennzeichnet, daß die Mittelachse (A-A) der Einrichtungen (21, 22) näher am Zylinder der Brennkraftmaschine (1) liegt als die gemeinsame Mittelquerebene (C-C) der Nockenwellen (6, 7).

5. Vorrichtung nach Anspruch 1, dadurch gekennzeichnet, daß sie koaxial zu den Einrichtungen (21, 22) verlaufende Lagerzapfenenden (29, 30) aufweist, die in Lagern (31, 32) des Zylinderkopfs (2) gehalten sind.

6. Vorrichtung nach Anspruch 5, dadurch gekennzeichnet, daß jedes Lager (31 oder 32) einen Lagerstuhl (33) und einen an diesem durch Schrauben (35, 36) befestigten Lagerdeckel (34) gebildet wird.

7. Vorrichtung mit Ölbohrungen für das Hydrauliköl nach Anspruch 5, dadurch gekennzeichnet, daß die Ölbohrungen (37, 38) in dem Lager (31) bzw. dem Lagerzapfenende (29) vorgesehen sind.

## Claims

1. Apparatus for influencing the control times of valves of an internal combustion engine, the apparatus having two coaxially arranged and non-rotatably connected devices (21, 22), the rotary position of one of the devices (21) being relatively adjustable relative to the other with a mechanical element (24) for transmitting rotary movements, this device (21) cooperating with a camshaft (6) actuating the valves, characterised in that a central longitudinal axis (A-A) of the devices (21, 22) is located on a central longitudinal plane (B-B), which extends between two camshafts (6, 7) actuating the valves and is located above a cylinder head (2), and in that one device (21) is also provided with a mechanical element (23) for transmitting rotary movements, the mechanical element (23, 24) of the devices (21, 22) cooperating with corresponding mechanical elements (25, 26) of the camshafts (6, 7) using endless members (27, 28).

2. Apparatus according to claim 1, characterised in that the two endless members (27, 28) are identical parts.

3. Apparatus according to one or more of the preceding claims, characterised in that the central longitudinal axis (A-A) of the devices (21, 22) is offset by a distance D relative to a common transverse plane (C-C) of the camshafts (6, 7).

4. Apparatus according to claim 3, characterised in that the central longitudinal axis (A-A) of the devices (21, 22) is closer to the cylinder of the internal combustion engine (1) than the common central transverse plane (C-C) of the camshaft (6, 7).

5. Apparatus according to claim 1, characterised in that it has journal ends (29, 30), which extend coaxial to the devices (21, 22) and which are held in bearings (31, 32) of the cylinder head (2).

6. Apparatus according to claim 5, characterised in that each bearing (31 or 32) is formed (by) a bearing seat (33) and a bearing cover (34) fixed thereto by screws (35, 36).

7. Apparatus with oil bores for the hydraulic oil according to claim 5, characterised in that the oil bores (37, 38) are provided in the bearing (31) and in the journal end (29).

## Revendications

1. Dispositif pour influencer le calage de distribution des soupapes d'un moteur à combustion interne, le dispositif présentant deux dispositifs (21, 22) coaxiaux l'un par rapport à l'autre et reliés en rotation, dont un dispositif (21) est réglable par rapport à l'autre, avec un élément de mécanisme (24) transmettant un mouvement de rotation et qui coopère avec un arbre à came (6) actionnant les soupapes, caractérisé en ce qu'un axe longitudinal (A-A) des dispositifs (21, 22) est disposé sur un plan longitudinal médian (B-B) qui s'étend entre deux arbres à cames (6, 7) actionnant les soupapes et disposés au-dessus d'une culasse, et qu'également ce dispositif (21) est pourvu d'un élément de mécanisme (23) transmettant un mouvement de rotation, les éléments de mécanisme (23, 24) des dispositifs (21, 22) coopérant avec des éléments de mécanisme (25, 26) correspondants des arbres à cames (6, 7), en utilisant des organes sans fin (27, 28).

2. Dispositif selon la revendication 1, caractérisé en ce que les deux organes sans fin (27, 28) sont des pièces identiques.

3. Dispositif selon une ou plusieurs des revendications précédentes, caractérisé en ce que l'axe longitudinal médian (A-A) des dispositifs (21, 22) est décalé par rapport à un plan transversal médian (C-C) commun des arbres à cames (6, 7).

4. Dispositif selon la revendication 3, caractérisé en ce que l'axe longitudinal médian (A-A) des dispositifs (21, 22) est situé plus près du cylindre du moteur à combustion interne (1) que le plan transversal médian (C-C) de l'arbre à cames (6, 7).

5. Dispositif selon la revendication 1, caractérisé en ce qu'il présente des extrémités de tourillons de palier (29, 30) s'étendant coaxialement par rapport aux dispositifs (21, 22), qui sont maintenues dans des paliers (31, 32) de la culasse (2).

6. Dispositif selon la revendication 5, caractérisé en ce que chaque palier (31 ou 32) présente un palier d'appui (33) et un couvercle de palier (34) fixé à celle-ci par des vis (35, 36).

7. Dispositif avec des trous d'huile pour l'huile hydraulique selon la revendication 5, caractérisé en ce que les trous d'huile (37, 38) sont prévus dans le palier (31) ou l'extrémité de tourillon de palier (29).
